# EUROPÄISCHE PATENTSCHRIFT

(11) **EP 0 813 644 B1**
(45) Veröffentlichungstag und Bekanntmachung des Hinweises auf die Patenterteilung: **26.11.2003**
(21) Anmeldenummer: 96900933.1
(22) Anmeldetag: 10.01.1996
(51) Int. Cl.: E05B 49/00, G08C 19/28

(54) **VERFAHREN ZUR ÜBERTRAGUNG VON INFORMATIONEN**
DATA TRANSMISSION PROCESS
PROCEDE DE TRANSMISSION DE DONNEES

(43) Veröffentlichungstag der Anmeldung: 29.12.1997
(73) Patentinhaber: DORMA GmbH + Co. KG, 58256 Ennepetal (DE)
(72) Erfinder: STARK, Jürgen, D-45527 Hattingen (DE)
(86) Internationale Anmeldenummer: EP9600078
(87) Internationale Veröffentlichungsnummer: WO97025502

(56) Entgegenhaltungen:
- EP-A- 0 651 119
- DE-A- 3 332 667
- US-A- 4 988 992
- US-A- 5 237 319

## Beschreibung

Die Erfindung betrifft ein Verfahren zur Übertragung von Informationen nach dem Oberbegriff des Patentanspruches 1. Bei einem solchen Verfahren werden von einer ortsfesten Station oder Hauptstelle, welche mit einer Steuerung, die einen Mikroprozessor beinhaltet, ausgestattet ist, Informationen ausgesendet und empfangen und zu ortsveränderbaren Nebenstellen, die diese Informationen empfangen und bestätigen können, weitergegeben. Diese Hauptstelle kann beispielsweise ein Garagentor bzw. ein Torantrieb sein, der mittels eines Funkhandsenders in seinen Funktionen gesteuert werden kann, d. h. aufgrund eines Funksignales wird der Antrieb in Bewegung gesetzt, und das Tor bzw. das Garagentor öffnet oder schließt sich.

Es sind hinlänglich Handsender für derartige Antriebe bekannt, die über sogenannte Dipschalter programmiert werden können, d.h. der für die Steuerung zulässige Code wird in den Handsendem manuell eingegeben.

Femer sind Anlagen der vorbeschriebenen Art bekannt geworden, bei denen zur Programmierung der Nebenstellen diese über ein Stecksystem fest mit der ortsfesten Hauptstelle verbunden werden und dann aufgrund eines in der ortsfesten Hauptstelle ablaufenden Programmes diese mit dem entsprechenden Zugangscode für die Bedienung des Antriebes ausgestattet werden.

Der DE-OS 41 30 904 ist ein Verfahren zur berührungslosen Energie- und Datenübertragung nach dem Transponderprinzip zu entnehmen. Bei diesem Verfahren werden berührungslos Energie und Daten empfangen und ausgesendet. Die Energieübertragung erfolgt bei solchen Systemen mittels Antennenspulen.

Ein Verfahren zur Eingabe von Kenndaten in einen Mikroprozessor eines Kraftfahrzeugschlüssels, der mit einem Sender ausgestaltet ist, wird in der DE 42 36 863 A1 beschrieben. Es werden dabei die von einem Pseudo-Zufallsgenerator nach einem Algorithmus erzeugten Kenndaten zuerst in ein Kenndatenprogrammiergerät eingespeist und erst danach an den Kraftfahrzeugschlüssel weitergegeben.

Die Aufgabe der Erfindung ist es, den bekannten Stand der Technik dahingehend zu verbessern, daß die Übertragung der Identifikationscodes, d.h. die entsprechenden Informationen zur Identifizierung des ortsveränderbaren Systemes mit dem ortsfesten System so zu verbessern, daß eine leichte Programmierung der ortsveränderbaren Nebenstellen gewährleistet ist.

Die Aufgabe wird durch die Merkmale nach Anspruch 1 gelöst. Es wird insbesondere ein Verfahren geschaffen, mittels dem die Informationen von der ortsfesten Hauptstelle zur Codeübertragung drahtlos ausgesendet werden und diese an ortsveränderbare Nebenstellen übertragen werden. Die Übertragung der Codeauswahl erfolgt nach dem Transponderprinzip, d.h. sowohl in der ortsfesten Hauptstelle als auch in der ortsveränderbaren Nebenstelle sind Spulen oder Systeme aus Spulen und/oder Kondensatoren vorhanden, die Informationen der Codes aufnehmen und abgeben können. Ein solches System wird beispielsweise bei Garagentoren angewendet, so daß das lästige Stecken der Handsender als ortsveränderbare Nebenstelle zur Programmierung entfallen kann, bzw. es kann das umständliche Öffnen und Verstellen der Programmierschalter unterbleiben. Beim erfindungsgemäßen Gegenstand wird das Programmierverfahren dahingehend vereinfacht, daß die ortsveränderbaren Nebenstellen nicht an oder in die ortsfeste Hauptstelle gesteckt werden müssen. Vielmehr ist es so, daß nur eine der ortsveränderbaren Nebenstellen in die Nähe der ortsfesten Hauptstelle gebracht werden muß, so daß die von der Hauptstelle ausgesendeten Funksignale von dem ortsfesten Transpondersystem abgegeben und von dem ortsveränderbaren Transpondersystem der Nebenstelle aufgenommen werden können.

Ist eine solche Nebenstelle mit dem berechtigten, aus einem Zufallsgenerator ausgewählten Zutrittsberechtigungscode ausgestattet, so wird diese erste Nebenstelle durch die Programmierung gleichzeitig als Master initialisiert. Es findet dabei ferner mit der Programmierung ebenfalls eine Rückmeldung der empfangenen Daten von der programmierten Nebenstelle auf die Hauptstelle statt, um eine Überprüfung des ordnungsgemäßen Programmierungsvorganges zu ermöglichen.

Der von einem Zufallsgenerator in Verbindung mit einem Mikroprozessor ausgewählte Zutrittsberechtigungscode hat eine bestimmte Bitlänge und Bitmuster, die von außen nicht beeinflußbar sind und auch nicht über Schalter gesetzt werden können. Wird die Taste beispielsweise an der Hauptstelle 'Information übertragen' betätigt, so wird durch bloßes Aneinanderbringen der Nebenstelle an die Hauptstelle dieser Funkcode, d.h. Informationen, zur Identifizierung und damit der ausgewählte Zutrittsberechtigungscode übertragen. Diese Übertragung geschieht auf eine Mastemebenstelle nur einmal. Zur Übertragung ist keine mechanische Kopplung zwischen der Hauptstelle und der Nebenstelle notwendig.

Die Hauptstelle erkennt beispielsweise auch automatisch bei einer ersten Installation, daß ein in die Nähe gebrachter Handsender (Nebenstelle) vorhanden ist und überträgt diesem die Informationen in Form eines Telegrammes. Nach Übertragung der Bitmuster wird gleichzeitig eine Rückmeldung gesendet, so daß ein Kommunikationsprotokoll vorhanden ist. Dieses ganze kann auf einem Kanal, d.h. im Halbduplexverfahren abgewickelt werden, jedoch ist es auch möglich im Vollduplexverfahren diese Informationen auszutauschen. Die Nebenstellen können mit einer Batterie versehen sein, jedoch ist es auch möglich, daß diese Nebenstellen ohne eine zusätzliche Stromversorgung arbeiten.

Ist in der ersten Nebenstelle der Zutrittsberechtigungscode in Form eines Bitmusters übernommen worden, so stellt diese 'Master'-Nebenstelle sicher, daß weitere Nebenstellen, wie sie beispielsweise bei Großgaragen vorhanden sind, nicht mit der Hauptstelle, sondern nur mit der 'Master'-Nebenstelle programmiert werden können. Dieses stellt für den Benutzer eine enorme Vereinfachung dar, da auch große Personenkreise eine Abneigung gegen das Einstellen verschiedener Bitmuster auf manuelle Art haben.

Eine solche Programmierung kann beispielsweise nach dem Verfahren derart ablaufen, daß zwei Sender aneinander gelegt werden, weil beide mit dem entsprechenden Transpondersystem ausgestattet sind, und durch das Betätigen einer Taste wird der von der Hauptstelle auf den Master übertragene Zutrittberechtigungscode auf weitere Handsender bzw. die Nebenstellen übertragen, es entsteht dadurch eine 'Slave'-Nebenstelle.

Eine Programmierung kann nur von einer 'Master'-Nebenstelle ausgehen, nicht von dem als weiteres Duplikat von der Mastemebenstelle geschaffenen 'Slave'-Nebenstelle. Es ist jedoch möglich, mit einem Master unbegrenzt weitere Nebenstellen (Slaves) zu programmieren. Somit ist nur in einer der Nebenstellen das Masterbit aktiviert und alle anderen Nebenstellen zeichnen sich dadurch aus, daß sie zur Öffnung des Tores eingesetzt werden können, aber zur Programmierung nicht. Dieses ist ein besonderes Sicherheitsmerkmal, so daß ganz bewußt nur mit einer Nebenstelle eine Programmierung und damit weitere Zugangsberechtigung für die anderen Nebenstellen geschaffen werden kann.

Zu den vorbeschriebenen einkanaligen Systemen kann es auch mehrkanalige Haupt- und Nebenstellen geben, bei denen beispielsweise in einer Nebenstelle sowohl auf einem Kanal ein 'Master' und auf einem anderen Kanal ein 'Slave' vorhanden sein kann. In diesem Zusammenhang sei darauf hingewiesen, daß auch zwei 'Master'-Nebenstellen innerhalb einer Nebenstelle möglich sind.

In welchem Status sich schließlich eine solche Nebenstelle befindet, kann durch eine optische Anzeige kenntlich gemacht werden.

Durch das vorbeschriebene Verfahren ist es möglich, eine Programmierung von Nebenstellen insbesondere für Öffnung von Garagentoren und sonstigen Toren zu schaffen, ohne daß eine mechanische Kopplung zwischen dem Antrieb bzw. Hauptstelle und den Nebenstellen (Handsendern) vorgenommen werden muß. Dieses stellt eine enorme Kostenerspamis dar, weil keine Steckverbindungen, die nur eine begrenzte Anzahl an Steckzyklen zulassen, verwendet werden. Gerade bei Garagentorantrieben, die an der Decke einer Garage installiert sind, ist es sehr schwierig, Empfänger auf die Steckverbindungen zu stecken, weil in der Regel der direkte Blickkontakt nicht vorhanden ist. Dadurch kommt es zu Beschädigungen der Steckverbindungen, was eine Programmierung der Empfänger dann unmöglich macht.

In vielen Fällen ist es so, daß z.B. Garagentorantriebe neben der eigentlichen Funktion, nämlich der Betätigung des Tores, auch mit einer Beleuchtungseinrichtung ausgestattet sind. Diese Beleuchtung muß über einen separaten Schalter ein- und ausgeschaltet werden.

Durch den erfindungsgemäßen Gegenstand kann diese Funktion der Beleuchtungsein- und -ausschaltung auch übernommen werden. So kann ein Codetaster in der Hauptstelle vorhanden sein, welcher weitere Funktionen wie z.B. die Beleuchtungsschaltung realisiert. Diese zweite Codeinformation ist nur für zusätzliche Funktionen. Eine Realisierung kann dadurch geschehen, daß z.B. bei einem ersten Tastendruck einer separaten Taste in der Nebenstelle das Garagenlicht eingeschaltet wird, und bei einer erneuten Betätigung der Taste das Licht wieder gelöscht wird. Die notwendige Codierung und damit die Übertragung des zulässigen Codes geschieht in der gleichen Weise wie beim Identifikationscode

Mit dieser Art von Nebenstelle läßt sich sowohl ein Tor öffnen und schließen, als auch die Beleuchtung ein- und ausschalten.

## Patentansprüche

1. Verfahren zur Übertragung von Informationen von einer ortsfesten Hauptstelle, die mit einer Steuerung ausgerüstet ist, die einen Mikroprozessor und einen Zufallsgenerator zur Codeauswahl eines Zutrittsberechtigungscodes beinhaltet, und mindestens einer ortsveränderbaren Nebenstelle, wobei die Informationen des Zutrittsberechtigungscodes und weitere Codes für Funktionen drahtlos von der Hauptstelle zu einer Nebenstelle übertragen werden, **dadurch gekennzeichnet, dass** die Informationsübertragung über eine lose Koppelung der Hauptstelle mit einer ersten Nebenstelle durch das Aussenden eines Zutrittsberechtigungscodes von der Hauptstelle auf die erste Nebenstelle bei gleichzeitiger Rückmeldung der empfangenen Daten von dieser Nebenstelle zur Hauptstelle durchgeführt wird und mit der ersten Übertragung des Zutrittsberechtigungscodes in eine erste Nebenstelle gleichzeitig eine Kennung gesetzt wird, die diese Nebenstelle als Master kennzeichnet, und von der Masternebenstelle die gespeicherten Daten des Zutrittsberechtigungscodes auf weitere Nebenstellen übertragen werden, wobei bei dieser Übertragung gleichzeitig eine Kennung gesetzt wird, die diese Nebenstellen als Slaves kennzeichnet, wobei die Slaves nicht zur Programmierung weiterer Nebenstellen eingesetzt werden können.

2. Verfahren nach Anspruch 1, **dadurch gekennzeichnet, dass** die Informationsübertragung im Halb- bzw. Vollduplexverfahren durchgeführt wird.

3. Verfahren nach den Ansprüchen 1 und 2, **dadurch gekennzeichnet, dass** die Informationsübertragung durch loses Aneinanderlegen der Masternebenstelle mit den Slavenebenstellen vorgenommen wird.

4. Verfahren nach den Ansprüchen 1 bis 3, **dadurch gekennzeichnet, dass** eine optische Anzeige zur Erkennung von Masternebenstelle und Slavenebenstelle vorhanden ist.

5. Verfahren nach den Ansprüchen 1 bis 4, **dadurch gekennzeichnet, dass** die Nebenstellen einen bzw. mehrere Kanäle aufweisen.

6. Verfahren nach den Ansprüchen 1 bis 5, **dadurch gekennzeichnet, dass** die Hauptstelle eine Antriebseinheit eines automatischen Tores bzw. einer Tür ist und die Nebenstellen die dazugehörigen Sender sind.

7. Verfahren nach den Ansprüchen 1 und 6, **dadurch gekennzeichnet, dass** die zusätzlichen Codeinformationen zur Steuerung der Beleuchtung dienen.

## Claims

1. A method for transmitting information from a stationary main station, which is equipped with a control system comprising a microprocessor and random event generator for code selection of an access authorisation code, and at least one movable secondary station, wherein the information on the access authorisation code and further codes for functions are transmitted wireless from the main station to a secondary station, **characterized in that** the information transmission is realized by means of loosely coupling the main station to a first secondary station through the transmission of an access authorisation code form the main station to the first secondary station with simultaneous acknowledgement of the received data from this secondary station to the main station and with the first transmission of the access authorisation code to a first secondary station an identification is set simultaneously, which identifies this secondary station as a master, and the stored data of the access authorisation code can be transmitted from the master secondary station to further secondary stations, an identification identifying these secondary stations as slaves being set simultaneously during this transmission, the slaves being not able to serve for programming further secondary stations.

2. A method according to claim 1, **characterized in that** the information transmission is realized by half duplex or full duplex process.

3. A method according to claims 1 and 2, **characterized in that** the information transmission is realized by loosely placing the master secondary station against the slave secondary stations.

4. A method according to claims 1 to 3, **characterized in that** an optical display is provided for the recognition of a master secondary station and a slave secondary station.

5. A method according to claims 1 to 4, **characterized in that** the secondary stations have one respectively several channels.

6. A method according to claims 1 to 5, **characterized in that** the main station is a drive unit for an automatic gate respectively a door, and the secondary stations are the associated transmitters.

7. A method according to claims 1 and 6, **characterized in that** the additional code information is used for lighting control.

## Revendications

1. Procédé de transmission d'informations d'une station principale stationnaire, qui est équipée d'une commande comprenant un microprocesseur et un générateur aléatoire pour la sélection de code d'un code d'autorisation d'accès, et au moins d'une station auxiliaire mobile, les informations du code d'autorisation d'accès et d'autres codes pour des fonctions étant transmises sans fil de la station principale à une station auxiliaire, **caractérisé en ce que** la transmission d'informations est réalisée au moyen d'un couplage libre de la station principale avec une première station auxiliaire par l'émission d'un code d'autorisation d'accès à partir de la station principale vers la première station auxiliaire en envoyant en même temps un accusé de réception des données reçues de cette station auxiliaire vers la station principale, et avec la première transmission du code d'autorisation d'accès vers une première station auxiliaire une identification est établi en même temps qui qualifie cette station auxiliaire comme maître, et à partir de la station auxiliaire maître on peut transmettre les données enregistrées du code d'autorisation d'accès vers d'autres stations auxiliaires, en établissant lors de cette transmission en même temps une identification, qui qualifie ces stations auxiliaires comme esclaves, ces esclaves ne pouvant pas servir à la programmation d'autres stations auxiliaires.

2. Procédé selon la revendication 1, **caractérisé en ce que** la transmission d'informations est réalisée selon un processus semi-duplex ou duplex intégral.

3. Procédé selon les revendications 1 et 2, **caractérisé en ce que** la transmission d'informations est réalisée en mettant côte à côte de façon libre la station auxiliaire maître et les stations auxiliaires esclaves.

4. Procédé selon les revendications 1 à 3, **caractérisé en ce qu'**une indication visuelle est prévue servant à reconnaître une station auxiliaire maître et une station auxiliaire esclave.

5. Procédé selon les revendications 1 à 4, **caractérisé en ce que** les stations auxiliaires présentent un, respectivement plusieurs canaux.

6. Procédé selon les revendications 1 à 5, **caractérisé en ce que** la station principale est une unité d'entraînement d'un portail automatique respectivement d'une porte et les stations auxiliaires sont les postes émetteurs associés.

7. Procédé selon les revendications 1 et 6, **caractérisé en ce que** les informations additionnelles relatives au code servent à commander l'éclairage.
